# EUROPÄISCHE PATENTSCHRIFT

(11) **EP 3 797 563 B1**
(45) Veröffentlichungstag und Bekanntmachung des Hinweises auf die Patenterteilung: **01.01.2025**
(21) Anmeldenummer: 19732340.5
(22) Anmeldetag: 19.06.2019
(51) Int. Cl.: H05B 47/175

(54) **BETRIEBSGERÄT MIT EINEM FUNKTIONSERWEITERUNGSMODUL**
OPERATING DEVICE WITH A FUNCTION EXPANDING MODULE
DISPOSITIF DE COMMANDE COMPORTANT UN MODULE D'EXTENSION FONCTIONNELLE

(30) Priorität: 29.06.2018 DE 202018103724 U
(43) Veröffentlichungstag der Anmeldung: 31.03.2021
(73) Patentinhaber: Tridonic GmbH & Co. KG, 6851 Dornbirn (AT)
(72) Erfinder: SACCAVINI, Lukas, 6850 Dornbirn (AT); AUER, Hans, 6850 Dornbirn (AT)
(74) Vertreter: Beder, Jens
(86) Internationale Anmeldenummer: PCT/EP2019/066135
(87) Internationale Veröffentlichungsnummer: WO 2020/002068

(56) Entgegenhaltungen:
- EP-A1- 2 334 155
- EP-A1- 3 261 411
- WO-A1-2017/050706
- GB-A- 2 524 664
- JP-A- 2002 110 376
- US-A1- 2008 136 334
- US-A1- 2015 092 449
- US-A1- 2017 208 669

## Beschreibung

Die vorliegende Erfindung betrifft ein Betriebsgerät für Leuchtmittel, insbesondere LEDs, und ein Modul zum Erweitern oder Anpassen des Funktionsumfangs des Betriebsgeräts.

Die Druckschrift EP 2 334 155 A1 offenbart ein Solid-State-Beleuchtungssystem. Die Druckschrift US 2008/136334 A1 offenbart ein System und ein Verfahren zur Steuerung einer Beleuchtung. Die Druckschrift US2017/208669 A1 offenbart ein Kommunikationsgerät und ein Beleuchtungsgerät umfassend ein solches Kommunikationsgerät. Die Druckschrift JP 2002 110376 A offenbart eine Beleuchtungsvorrichtung. Die Druckschrift WO 2017/050706 A1 offenbart ein Mobilgerät und Verfahren zum Konfigurieren und/oder Kommissionieren eines Beleuchtungssystems und eine Beleuchtungssystemeinrichtung. Die Druckschrift GP 2 524 664 A offenbart ein Funktionserweiterungsmodul für eine mittels Steckverbinder an eine Spannungsquelle anschließbare Leuchte, das zwischen die Steckverbinder steckbar ist. Die Druckschrift EP 3 261 411 A1 offenbart ein Betriebsgerät gemäß dem Oberbegriff des beigefügten Anspruches 1. Die Druckschrift US 2015/0092449 A1 offenbart ein modulares Betriebsmodul für Leuchten mit LED-Lampen.

Betriebsgeräte dienen hauptsächlich dazu, eine gewünschte Energieversorgung für das Leuchtmittel, wie zum Beispiel eine Leuchtdiode (LED oder OLED) oder mehrere in Serie und/oder parallel verschaltete Leuchtdioden, bereitzustellen. Zusätzliche Funktionen, wie das Dimmen der Leuchtmittel, die Veränderung/Anpassung der Lichtfarbe, die Kompensation von Schwankungen der Eingangsspannung, die Messung der Leistungsaufnahme oder die Vorgabe der Leuchtintensität und Leuchtdauer im Notlichtbetrieb (I-SELECT), können in dem Betriebsgerät vorgesehen sein.

Die Steuerung der Betriebsgeräte in einem Beleuchtungssystem kann beispielsweise mittels dem "1-10V"-Steuerungssystem, bei dem der Dimmwert analog mit einer Spannung zwischen ein und zehn Volt ohne Adressierung gesteuert wird, mittels dem DSI-Steuerungssystem, bei dem die Schaltfunktion mit einem über eine individuelle Steuerleitung übertragenes Steuersignal ohne Adressierung realisiert wird, oder nach dem DALI (Digital Addressable Lighting Interface) Standard/Protokoll erfolgen, bei dem für jedes Betriebsgerät bzw. jeden Busteilnehmer eine zufällige, dann aber fest vergebene Adresse für die Ansteuerung in dem Bussystem generiert wird. Damit ein Betriebsgerät in dem jeweiligen Steuerungssystem verwendet werden kann, benötigt es oft eine entsprechende Schnittstelle.

Typ und Anzahl der von einem Betriebsgerät bereitzustellenden Funktionen und die Schnittstelle des Betriebsgeräts hängen von der jeweiligen Anwendung bzw. dem verwendeten Steuerungssystem/Protokoll ab. Die Bereitstellung von verschiedenen Betriebsgeräten mit unterschiedlichen Funktionen oder Schnittstellen ist jedoch aufwändig und universelle Betriebsgeräte mit vielen Funktionen sind teuer. Oft ist der Kunde jedoch nicht gewillt, für vorhandene, von ihm jedoch nicht genutzte Funktionen zu bezahlen.

Der Erfindung liegt die Aufgabe zugrunde, Vorrichtungen und Verfahren anzugeben, die die beschriebenen Probleme verringern. Aufgabe ist es insbesondere, ein Betriebsgerät, ein Modul und ein System bereitzustellen, die eine einfache und kostengünstige Anpassung an unterschiedliche Anwendungen und Steuerungssysteme erlauben.

Diese Aufgabe wird gemäß den Merkmalen der unabhängigen Ansprüche 1, 6, 8 und 9 gelöst. Die Erfindung wird durch die Merkmale der abhängigen Ansprüche weitergebildet.

Gemäß der vorliegenden Erfindung ist in einem Betriebsgerät mit einem Schaltregler zum Bereitstellen einer Spannung und eines Stroms für den Betrieb der Leuchtmittel und einer Steuereinrichtung zum Steuern des Schaltreglers ein aus einer Vielzahl von verschiedenen Modulen gewähltes Modul in das Betriebsgerät einsetzbar.

Das Betriebsgerät weist hierfür zusätzlich eine erste Anschlusseinrichtung zum Anschluss des Betriebsgeräts an eine Spannungsquelle und/oder zum Empfangen von zumindest einem Steuersignal und/oder zum Senden von Betriebsdaten von/an ein an der ersten Anschlusseinrichtung angeschlossenes Gerät und eine zweite Anschlusseinrichtung, die mit der Steuereinrichtung verbunden ist und die mittels dem gewählten Modul mit der ersten Anschlusseinrichtung verbindbar ist, auf. Dabei ist die Steuereinrichtung dazu ausgebildet, von dem in das Betriebsgerät eingesetzten Modul über die zweite Anschlusseinrichtung empfangene Daten zu verarbeiten.

Dies erlaubt eine kostengünstige Anpassung des Betriebsgeräts an unterschiedliche Anwendungen und Steuerungssysteme durch einen einfachen Austausch des Moduls. Das Einsetzen oder Tauschen der Module kann vom Hersteller oder Anwender erfolgen.

Die Spannungsversorgung der in dem Modul enthaltenen Komponenten oder Schaltungen kann über das Betriebsgerät erfolgen. Hierfür weist das Betriebsgerät eine Schaltung zum Erzeugen oder Bereitstellen einer Versorgungsspannung auf, wobei die zweite Anschlusseinrichtung dazu ausgebildet ist, die Versorgungsspannung an ein in das Betriebsgerät eingefügtes Modul abzugeben.

Der Datenaustausch zwischen der Steuereinrichtung und zumindest einer der in dem Modul enthaltenen Komponenten kann mittels einem seriellen Datenbus über die zweite Anschlusseinrichtung erfolgen, wobei der Datenbus ein I²C-Datenbus (Inter-Integrated Circuit) oder ein SPI-Datenbus (Serial Peripheral Interface) sein kann.

Das gemäß Kundenvorgabe zu verwendende Modul kann vom Hersteller oder Händler irreversibel in das Betriebsgerät eingefügt werden. Alternativ kann das vom Kunden separat zu bestellende Modul mittels Steckverbinder reversibel in das Betriebsgerät eingesteckt werden. Hierfür kann die erste Anschlusseinrichtung und/oder die zweite Anschlusseinrichtung als Steckverbinder-Buchsen ausgebildet sein, in die die an dem Modul angebrachten und mit den Bauelementen des Moduls verbundenen Stecker zu stecken sind.

Ist keine über das bloße Bereitstellen der Spannung bzw. des Stroms hinausgehende Funktion erforderlich, kann ein Modul gewählt werden, das lediglich eine Brücke enthält, die Teile der ersten Anschlusseinrichtung mit der zweiten Anschlusseinrichtung verbindet. Insbesondere kann das Modul dazu ausgebildet sein, Anschlüsse der ersten Anschlusseinrichtung zum Anschluss des Betriebsgeräts an eine Spannungsquelle und/oder Anschlüsse zum Empfangen des Steuersignals und/oder zum Senden der Betriebsdaten mit den jeweiligen Anschlüssen der zweiten Anschlusseinrichtung zu verbinden.

Bei einigen Anwendungen, wie zum Beispiel der Überwachung und Steuerung des Gesamtstromverbrauchs eines aus einer Vielzahl von Leuchten und damit Betriebsgeräten bestehenden Beleuchtungssystems, werden von den Betriebsgeräten Informationen zur jeweiligen aktuellen Leistungsaufnahme ermittelt und an eine zentrale Steuereinrichtung gesendet. Gemäß der vorliegenden Erfindung kann ein Modul eine Ermittlungseinrichtung zum Ermitteln von Leistungsdaten des Betriebsgeräts während des Betriebs der Leuchtmittel und/oder im Bereitschaftsbetrieb aufweisen, wobei das Modul dazu ausgebildet ist, die ermittelten Leistungsdaten über die zweite Anschlusseinrichtung an die Steuereinrichtung zu übermitteln.

Die Ermittlungseinrichtung kann dazu ausgebildet sein, als Leistungsdaten die von dem Betriebsgerät aufgenommene und/oder abgegebene Leistung, die von dem Betriebsgerät aufgenommene und/oder abgegebene Energie, den von dem Betriebsgerät aufgenommenen Strom und/oder den Leistungsfaktor zu ermitteln und die ermittelten Daten an die Steuereinrichtung zu senden oder über die erste Anschlusseinrichtung auszugeben.

Zusätzlich oder alternativ kann das Modul eine Sende- und Empfangseinrichtung für eine drahtlose Datenübertragung, insbesondere gemäß dem Bluetooth oder NFC-Standard, zu einer Basisstation eines drahtlosen lokalen Netzwerks aufweisen, wobei das Modul dazu ausgebildet ist, von der Sende- und Empfangseinrichtung empfangene Daten über die zweite Anschlusseinrichtung an die Steuereinrichtung zu übermitteln oder die von der Ermittlungseinrichtung ermittelten Daten an ein externes Gerät zu senden.

Zusätzlich oder alternativ kann das Modul eine Schnittstelle aufweisen, die dazu ausgebildet ist, von der ersten Anschlusseinrichtung empfangene und in einem der Steuereinrichtung fremden Format oder Standard vorliegende Steuersignale in Steuersignale mit einem von der Steuereinrichtung verarbeitbaren Format bzw. Standard umzuwandeln. Das empfangene Steuersignal oder das umgewandelte Steuersignal kann ein DALI-Steuersignal, ein DSI-Steuersignal, ein I-SELECT-Steuersignal, ein 0-10V-Steuersignal oder ein 1-10V-Steuersignal sein.

Gemäß der vorliegenden Erfindung weist ein System eines der oben beschriebenen Betriebsgeräte und Module auf.

Nachfolgend wird die Erfindung anhand der beiliegenden Zeichnungen näher erläutert. Es zeigen:
- Fig. 1: eine vereinfachte Schaltung des Betriebsgeräts nach einem Ausführungsbeispiel gemäß der vorliegenden Erfindung, und,
- Fig. 2: eine vereinfachte Schaltung des Betriebsgeräts mit einem Modul nach einem ersten Ausführungsbeispiel gemäß der vorliegenden Erfindung,
- Fig. 3: eine vereinfachte Schaltung des Betriebsgeräts mit einem Modul nach einem zweiten Ausführungsbeispiel gemäß der vorliegenden Erfindung und
- Fig. 4: eine vereinfachte Schaltung des Betriebsgeräts mit einem Modul nach einem dritten Ausführungsbeispiel gemäß der vorliegenden Erfindung.

Komponenten mit gleichen Funktionen sind in den Figuren mit gleichen Bezugszeichen gekennzeichnet.

Gemäß der vorliegenden Erfindung ist die Funktionalität und Kompatibilität des Betriebsgeräts mittels spezieller Module an die jeweilige Anwendung anpassbar. Fig. 1 zeigt eine Schaltung eines solchen durch ein Modul modifizierbares Betriebsgerät. Das Modul ist in der gezeigten Schaltung zwischen einer internen ersten Anschlusseinrichtung 1 und einer internen zweiten Anschlusseinrichtung 2 in das Betriebsgerät einfügbar. Die erste und zweite Anschlusseinrichtung 1, 2 weisen hierfür Buchsen 3..8 bzw. 9..18 auf, in die Stecker des Moduls (nicht gezeigt) einsteckbar sind.

Das Betriebsgerät dient zum Betrieb von einem an seinen Ausgangsanschlüssen 19, 20 anschließbaren Leuchtmittel (nicht gezeigt), welches eine Leuchtdiode (LED, OLED) oder mehrere in Serie oder parallel geschaltete LEDs umfassen kann, und ist über die mit den Buchsen 3, 4 verbunden Anschlüsse L, N an ein Stromnetz zur Spannungsversorgung, die eine Netz-Wechselspannung von 230 Volt sein kann, anschließbar. Über die Anschlüsse A1, A2, B1 und B2, welche mit den Buchsen 5, 6, 7 bzw. 8 der ersten Anschlusseinrichtung 1 verbunden sind, können Steuersignale und Daten empfangen oder ausgegeben werden.

Mit den Buchsen 9 und 10 der zweiten Anschlusseinrichtung 2 ist eine Schaltung 21 zur Gleichrichtung der Eingangswechselspannung und zur Leistungsfaktorkorrektur verbunden und mit den Buchsen 13..18 eine Steuereinrichtung 22, welche einen von der Schaltung 21 gespeisten Schaltregler 23 steuert.

Der Schaltregler 23 kann ein Sperrwandler, ein Aufwärtswandler, ein Abwärtswandler oder ein Resonanzwandler sein und erzeugt in bekannter Weise unter Ansteuerung durch die Steuereinrichtung 21 die für den Betrieb des Leuchtmittels nötigen Spannungen und Ströme.

Die den Schaltregler 23 speisende Schaltung 21 erzeugt auch eine Betriebsspannung für die Steuereinrichtung 22 und die in einem Modul enthaltenen Komponenten, wobei dem Modul die Betriebsspannung über die Buchsen 11 und 12 zuführbar ist.

Fig. 2 zeigt eine Schaltung, bei der ein Modul M1 in das Betriebsgerät eingesetzt ist, welches dem Betriebsgerät die Funktion eines einstellbaren Ausgabestroms (I-SELECT) und einer DALI-Schnittstelle hinzufügt.

Das Modul M1 ist mit dem Betriebsgerät mittels Steckverbinder verbunden und weist hierzu Stecker 24..29, die in Kontakt mit den Buchsen 3..8 der ersten internen Anschlusseinrichtung 1 sind, und Stecker 30..36, die in Kontakt mit den Buchsen 9..14 und 17 der zweiten internen Anschlusseinrichtung 2 sind, auf. Um die Schaltung 21 an die Netzspannung anzukoppeln, ist der Stecker 30 innerhalb des Moduls M1 über eine Leitung mit dem Stecker 24 verbunden und der Stecker 31 über eine andere Leitung mit dem Stecker 25. Die Buchsen 15, 16 und 18 der zweiten Anschlusseinrichtung 1 werden in dem gezeigten Beispiel von dem Modul nicht kontaktiert, da sie für die Funktion des gezeigten Moduls M1 nicht erforderlich sind.

Das Modul M1 weist eine erste Steuerschaltung 37 und eine Schnittstelle 38 auf, die parallel an den Steckern 32 und 33 zu ihrer Versorgung mit der Betriebsspannung angeschlossen sind. Die erste Steuerschaltung 37 dient zur Ausgabe eines Steuersignals über den Stecker 36 an die Steuereinrichtung 22, welches einen Wert des von dem Schaltregler 23 an das Leuchtmittel abzugebenden Stroms anzeigt. Dieser Stromwert ist von dem Wert eines an den Anschlüssen B1 und B2 parallel anschließbaren und von der ersten Steuerschaltung 37 detektierbaren Widerstands abhängig ("I-Select"-Funktion).

Über die Anschlüsse A1 und A2 ist das Betriebsgerät an einen DALI-Bus anschließbar, wobei die über die Stecker 26, 27 mit den Anschlüssen A1 und A2 verbundene Schnittstelle 38 die auf dem DALI-Bus übertragenen Steuersignale und Meldungen empfängt, diese Steuersignale und Meldungen in ein für die Steuereinrichtung 22 lesbares Format umwandelt und über die Stecker 34 und 35 an die Steuereinrichtung 22 sendet. Die Steuersignale können Dimm-Befehle, Statusabfragen oder Ein- bzw. Ausschaltbefehle sein.

Die Schnittstelle 38 verwaltet ebenfalls die Adressierung des Betriebsgeräts innerhalb des DALI-Bussystem und kann dazu ausgebildet sein, von der Steuereinrichtung 22 ausgegebene bzw. abgefragte Betriebsinformation über den DALI-Bus zu senden.

Mit dem in das Betriebsgerät eingesetzten Modul M1 ist das Betriebsgerät in ein DALI-Beleuchtungssteuersystem integrierbar, wobei der Abgabestrom bzw. die Helligkeit des Leuchtmittels (LED) mit unterschiedlichen Widerständen einstellbar ist.

Das in dem in Fig. 3 gezeigten Betriebsgerät eingesetzte Modul M2 weist zusätzlich zu der beschriebenen "I-Select"-Funktion, eine Leistungsmessfunktion und eine drahtlose Datenübertragungsfunktion auf. Die drahtlose Datenübertragung erfolgt durch einen Bluetooth-Transmitter 39, der über eine zweiadrige Signalleitung mit den Steckern 40 und 41 des Moduls M2, welche mit den Buchsen 15 und 16 in Kontakt sind, verbunden ist. Mittels der zweiadrigen Leitung werden zwischen dem Bluetooth-Transmitter 39 und der Steuereinrichtung 22 Daten seriell übertragen, wobei auf einer Leitung ein Takt-Signal und auf der anderen ein Daten-Signal gesendet wird. Dieser serielle Datenbus kann ein I²C (Inter-Integrated Circuit) Datenbus sein. Bei einer drahtlosen Datenübertragung können von einem externen Gerät Daten zur Steuerung, Parametrierung oder Adressierung des Betriebsgeräts gesendet und Einstellungs- oder Messdaten abgefragt werden.

Zu den Messdaten kann die von dem Betriebsgerät aufgenommene elektrische Leistung und/oder Energie gehören, welche in dem Modul M2 von einer aus einer Messschaltung 42 und einer zweiten Steuerschaltung 43 gebildeten Ermittlungseinrichtung im Regel- und/oder Standby-Betrieb ermittelt wird. Die Messschaltung 42 misst hierzu die zwischen den Steckern 24 und 25 anliegende Spannung (Netz-Wechselspannung) und den zwischen den Steckern 24 und 30 bzw. 25 und 31 fließenden Strom. Die an den Datenbus angekoppelte zweite Steuerschaltung 43 berechnet aus den Messwerten die aufgenommene Leistung und/oder Energie und sendet diese an die Steuereinrichtung 22 zur Verarbeitung/Analyse oder direkt über den Datenbus an Bluetooth-Transmitter 39.

Die erste Steuerschaltung 37, die zweite Steuerschaltung 43 und der Bluetooth-Transmitter 39 sind parallel an den Steckern 32 und 33 angeschlossen und werden von der Schaltung 21 mit der Betriebsspannung versorgt. Alternativ kann das Modul M2 eine eigene Schaltung zur Stromversorgung aufweisen, welche an den Steckern 24, 25 angeschlossen ist und zumindest die Ermittlungseinrichtung im Standby-Betrieb, bei dem keine Betriebsspannung für das Modul M2 durch die Schaltung 21 bereitgestellt wird, mit Energie versorgt.

Fig. 4 zeigt ein Betriebsgerät mit einem eingesetzten Modul M3, das lediglich die Grundfunktion der Bereitstellung einer Spannung und eines Stroms für den Betrieb des Leuchtmittels beim Zuführen bzw. Zuschalten der Netzspannung an den Anschlüssen L und N ermöglicht. Hierzu weist das Modul M3 lediglich eine von dem Stecker 24 zu dem Stecker 30 führende Leitung und eine von dem Stecker 25 zu dem Stecker 31 führende Leitung auf.

Das Betriebsgerät ist so eingerichtet, dass die mit sämtlichen Modulen M1..M3 realisierbaren Funktionen von der Steuereinrichtung 22 unterstützt werden bzw. entsprechende Steuerungsabläufe und Parameter für die Funktionen bereits vorangelegt sind. Der Typ des in das Betriebsgerät eingesetzten Moduls M1..M3 bzw. dessen Funktionen können der Steuereinrichtung 22 mittels DIP-Schalter oder anderer Eingabevorrichtungen mitgeteilt werden. Alternativ können von der Steuereinrichtung 22 individuelle physische oder elektrische Eigenschaften der Module M1..M3 für eine Erkennung des eingesetzten Moduls M1..M3 detektiert werden. Insbesondere kann jeder möglichen Funktion eine bestimmte Gruppe von mit der Steuereinrichtung 22 verbundenen Buchsen 13..18 zugeordnet sein. Die den Buchsen 13..18 zugeordneten Ein-/Ausgänge der Steuereinrichtung 22 können Ein-/Ausgänge für analoge und/oder digitale Signale sein.

Die Module M1..M3 können Beschriftungen aufweisen, welche den Typ bzw. die Funktionen des jeweiligen Moduls M1..M3 anzeigen. Die Anschlüsse L, N, A1, A2, B1 und B2 können als Schraub- oder Federkraftklemme, insbesondere als PCB-Klemme ausgebildet sein, wobei zumindest einige der Anschlüsse L, N, A1, A2, B1 und B2 bzw. die daran je nach Modul M1..M3 anzuschließenden Leitungen durch Anschluss-Beschriftungen auf dem Modul M1..M3 an der jeweiligen Anschluss-Position angezeigt werden.

Die durch die Module M1..M3 bereitgestellten Funktionen sind nicht auf die beschriebenen Funktionen beschränkt. Die drahtlose Datenübertragung kann beispielsweise auch mittels einem NFC (Near Field Communication) oder W-LAN (Wireless Local Area Network) Transceiver erfolgen. Zudem können die Module M1..M3 zusätzlich oder alternativ die digitale Schnittstelle "DSI" (Digital Serial Interface) zum Dimmen vom elektronischen Vorschaltgeräten, eine "1-10V" oder "0-10V" Dimmsteuerungs-Schnittstelle aufweisen.

Die Steuereinrichtung 22, die erste und/oder zweite Steuerschaltung 37, 43 können eine integrierte Halbleiterschaltung sein oder eine integrierte Halbleiterschaltung umfassen. Sie kann als ein Prozessor, ein Mikroprozessor, ein Controller, ein Mikrocontroller oder eine anwendungsspezifische Spezialschaltung (ASIC, "Application Specific Integrated Circuit") oder als eine Kombination der genannten Einheiten ausgestaltet sein.

## Patentansprüche

1. Betriebsgerät zum Betreiben von einem oder mehreren Leuchtmitteln, insbesondere LEDs, wobei
das Betriebsgerät eine erste Anschlusseinrichtung (1) zum Empfangen von zumindest einem Steuersignal und/oder zum Senden von Betriebsdaten von/an ein an der ersten Anschlusseinrichtung anschließbares Gerät aufweist; und
das Betriebsgerät dazu ausgebildet ist, dass ein aus einer Vielzahl von verschiedenen Modulen gewähltes Modul (M1..M3) in das Betriebsgerät einfügbar ist;
**dadurch gekennzeichnet, dass** das Betriebsgerät aufweist
einen Schaltregler (23) zum Bereitstellen einer Spannung und eines Stroms für den Betrieb des einen oder der mehreren Leuchtmittel;
eine Steuereinrichtung (22) zum Steuern des Schaltreglers (23), und
eine zweite Anschlusseinrichtung (2), die mit der Steuereinrichtung (22) verbunden ist und die mittels dem aus der Vielzahl von verschiedenen in das Betriebsgerät einfügbaren Modulen gewählten Modul (M1..M3) mit der ersten Anschlusseinrichtung (1) verbindbar ist, wobei
die Steuereinrichtung (22) dazu ausgebildet ist, von dem gewählten Modul (M1..M3) über die zweite Anschlusseinrichtung (2) empfangene Daten zu verarbeiten, wenn das gewählte Modul (M1..M3) in das Betriebsgerät eingefügt ist.

2. Betriebsgerät nach Anspruch 1, wobei
die erste Anschlusseinrichtung (1) zusätzlich zum Anschluss des Betriebsgeräts an eine Spannungsquelle eingerichtet ist.

3. Betriebsgerät nach Anspruch 2, wobei
das Betriebsgerät eine Schaltung (21) zum Erzeugen oder Bereitstellen einer Versorgungsspannung für das in das Betriebsgerät einfügbare Modul (M1..M3) aufweist, und
die zweite Anschlusseinrichtung (2) dazu ausgebildet ist, die Versorgungsspannung an das Modul (M1..M3) abzugeben.

4. Betriebsgerät nach Anspruch 1 bis 3, wobei
das Betriebsgerät einen mit der Steuereinrichtung (22) und der zweiten Anschlusseinrichtung (2) verbundenen seriellen Datenbus aufweist.

5. Betriebsgerät nach Anspruch 1, 2, 3 oder 4, wobei
die erste Anschlusseinrichtung (1) und/oder die zweite Anschlusseinrichtung (2) als Steckverbinder-Buchsen ausgebildet sind.

6. Modul zum Einsetzen in ein Betriebsgerät nach einem der Ansprüche 1 bis 5, wobei
das Modul (M1..M3) dazu ausgebildet ist, Anschlüsse der erste Anschlusseinrichtung (i) zum Anschluss des Betriebsgeräts an Anschlüsse zum Empfangen des Steuersignals und/oder zum Senden der Betriebsdaten mit jeweiligen Anschlüssen der zweiten Anschlusseinrichtung (2) zu verbinden, **dadurch gekennzeichnet, dass**
das Modul (M1..M3) eine Ermittlungseinrichtung (42, 43) zum Ermitteln von Leistungsdaten des Betriebsgeräts während des Betriebs der Leuchtmittel und/oder im Bereitschaftsbetrieb aufweist, und
das Modul (M1..M3) dazu ausgebildet ist, die ermittelten Leistungsdaten über die zweite Anschlusseinrichtung (2) an die Steuereinrichtung (22) zu übermitteln.

7. Modul nach Anspruch 6, wobei
die Ermittlungseinrichtung (42, 43) dazu ausgebildet ist, als Leistungsdaten eine von dem Betriebsgerät aufgenommene und/oder abgegebene Leistung, eine von dem Betriebsgerät aufgenommene und/oder abgegebene Energie, einen von dem Betriebsgerät aufgenommenen Strom und/oder einen Leistungsfaktor zu ermitteln.

8. Modul zum Einsetzen in ein Betriebsgerät nach einem der Ansprüche 1 bis 5, wobei
das Modul (M1..M3) dazu ausgebildet ist, Anschlüsse der erste Anschlusseinrichtung (i) zum Anschluss des Betriebsgeräts an Anschlüsse zum Empfangen des Steuersignals und/oder zum Senden der Betriebsdaten mit jeweiligen Anschlüssen der zweiten Anschlusseinrichtung (2) zu verbinden, **dadurch gekennzeichnet, dass**
das Modul (M1..M3) eine Sende- und Empfangseinrichtung (39) für eine drahtlose Datenübertragung, insbesondere gemäß dem Bluetooth oder NFC-Standard, zu einer Basisstation eines drahtlosen lokalen Netzwerks aufweist, und
das Modul (M1..M3) dazu ausgebildet ist, von der Sende- und Empfangseinrichtung (39) empfangene Daten über die zweite Anschlusseinrichtung (2) an die Steuereinrichtung (22) zu übermitteln.

9. Modul zum Einsetzen in ein Betriebsgerät nach einem der Ansprüche 1 bis 5, wobei
das Modul (M1..M3) dazu ausgebildet ist, Anschlüsse der erste Anschlusseinrichtung (i) zum Anschluss des Betriebsgeräts an Anschlüsse zum Empfangen des Steuersignals und/oder zum Senden der Betriebsdaten mit jeweiligen Anschlüssen der zweiten Anschlusseinrichtung (2) zu verbinden, **dadurch gekennzeichnet, dass**
das Modul (M1..M3) eine Schnittstelle (37, 38) aufweist, die dazu ausgebildet ist, von der erste Anschlusseinrichtung empfangene und in einem ersten Format oder gemäß einem ersten Standard vorliegende Steuersignale in ein Steuersignal mit einem zweiten Format bzw. Standard umzuwandeln und das umgewandelte Signale über die zweite Anschlusseinrichtung (2) an die Steuereinrichtung (22) zu übermitteln, wobei
das empfangene Steuersignal oder das umgewandelte Steuersignal ein DALI-Steuersignal, ein DSI-Steuersignal, ein I-SELECT-Steuersignal, ein 0-10V-Steuersignal oder ein 1-10V-Steuersignal ist.

10. Modul nach einem der Ansprüche 6 bis 9, wobei
das Modul (M1..M3) zusätzlich dazu ausgebildet ist, Anschlüsse der erste Anschlusseinrichtung (1) zum Anschluss des Betriebsgeräts an eine Spannungsquelle mit jeweiligen Anschlüssen der zweiten Anschlusseinrichtung (2) zu verbinden.

11. System mit einem Betriebsgerät nach einem der Ansprüche 1 bis 5 und einem Modul (M1..M3) nach einem der Ansprüche 6 bis 10.

## Claims

1. Operating apparatus for operating one or more lamps, in particular LEDs,
the operating apparatus having a first connection device (1) for receiving at least one control signal and/or for sending operating data from/to an apparatus which can connect to the first connection device; and
the operating apparatus being designed so that a module (M1..M3) selected from a plurality of different modules can be inserted into the operating apparatus;
**characterized in that** the operating apparatus comprises
a switching regulator (23) for providing a voltage and a current for operating the one or more lamps;
a control device (22) for controlling the switching regulator (23), and
a second connection device (2) which is connected to the control device (22) and which can be connected to the first connection device (1) by means of the module (M1..M3) selected from the plurality of different modules which can be inserted into the operating apparatus,
the control device (22) being designed to process data received from the selected module (M1..M3) via the second connection device (2) when the selected module (M1..M3) is inserted into the operating apparatus.

2. Operating apparatus according to claim 1, wherein
the first connection device (1) is additionally designed to connect the operating apparatus to a voltage source.

3. Operating apparatus according to claim 2, wherein
the operating apparatus has a circuit (21) for generating or providing a supply voltage for the module (M1..M3) which can be inserted into the operating apparatus, and
the second connection device (2) is designed to deliver the supply voltage to the module (M1..M3).

4. Operating apparatus according to claims 1 to 3, wherein
the operating apparatus has a serial data bus connected to the control device (22) and the second connection device (2).

5. Operating apparatus according to claim 1, 2, 3 or 4, wherein
the first connection device (1) and/or the second connection device (2) are designed as connector sockets.

6. Module for insertion into an operating apparatus according to any of claims 1 to 5,
the module (M1..M3) being designed to connect terminals of the first connection device (1) for connecting the operating apparatus to terminals for receiving the control signal and/or for sending the operating data to respective terminals of the second connection device (2), **characterized in that**
the module (M1..M3) has a determination device (42, 43) for determining power data of the operating apparatus during operation of the lamps and/or in standby mode, and
the module (M1..M3) is designed to transmit the determined power data to the control device (22) via the second connection device (2).

7. Module according to claim 6, wherein
the determination device (42, 43) is designed to determine, as power data, the power absorbed and/or output by the operating apparatus, the energy absorbed and/or output by the operating apparatus, the current absorbed by the operating apparatus, and/or the power factor.

8. Module for insertion into an operating apparatus according to any of claims 1 to 5,
the module (M1..M3) being designed to connect terminals of the first connection device (1) for connecting the operating apparatus to terminals for receiving the control signal and/or for sending the operating data to respective terminals of the second connection device (2), **characterized in that**
the module (M1..M3) has a transmitting and receiving device (39) for wireless data transmission, in particular according to the Bluetooth or NFC standard, to a base station of a wireless local network, and
the module (M1..M3) is designed to transmit data received from the transmitting and receiving device (39) to the control device (22) via the second connection device (2).

9. Module for insertion into an operating apparatus according to any of claims 1 to 5,
the module (M1..M3) being designed to connect terminals of the first connection device (1) for connecting the operating apparatus to terminals for receiving the control signal and/or for sending the operating data to respective terminals of the second connection device (2), **characterized in that**
the module (M1..M3) has an interface (37, 38) which is designed to convert control signals received from the first connection device and present in a first format or according to a first standard into a control signal with a second format or standard and to transmit the converted signal to the control device (22) via the second connection device (2),
the received control signal or the converted control signal being a DALI control signal, a DSI control signal, an I-SELECT control signal, a 0-10V control signal or a 1-10V control signal.

10. Module according to any of claims 6 to 9, wherein
the module (M1..M3) is additionally designed to connect terminals of the first connection device (1) for connecting the operating apparatus to a voltage source to respective terminals of the second connection device (2).

11. System having an operating apparatus according to any of claims 1 to 5 and a module (M1..M3) according to any of claims 6 to 10.

## Revendications

1. Appareil de fonctionnement destiné à faire fonctionner un ou plusieurs moyens d'éclairage, en particulier des DEL,
l'appareil de fonctionnement présentant un premier dispositif de raccordement (1) destiné à recevoir au moins un signal de commande d'un appareil pouvant être raccordé au premier dispositif de raccordement et/ou à envoyer des données de fonctionnement à celui-ci ; et
l'appareil de fonctionnement étant réalisé pour pouvoir insérer un module (M1..M3) choisi parmi une pluralité de modules différents dans l'appareil de fonctionnement ;
**caractérisé en ce que** l'appareil de fonctionnement présente
un régulateur à découpage (23) destiné à fournir une tension et un courant pour le fonctionnement de l'un ou des plusieurs moyens d'éclairage ;
un dispositif de commande (22) destiné à commander le régulateur à découpage (23), et
un second dispositif de raccordement (2) qui est connecté au dispositif de commande (22) et qui peut être connecté au premier dispositif de raccordement (1) au moyen du module (M1..M3) choisi parmi la pluralité de différents modules pouvant être insérés dans l'appareil de fonctionnement,
le dispositif de commande (22) étant réalisé pour traiter des données reçues du module (M1..M3) sélectionné par l'intermédiaire du second dispositif de raccordement (2) lorsque le module (M1..M3) sélectionné est inséré dans l'appareil de fonctionnement.

2. Appareil de fonctionnement selon la revendication 1,
le premier dispositif de raccordement (1) étant en outre conçu pour raccorder l'appareil de fonctionnement à une source de tension.

3. Appareil de fonctionnement selon la revendication 2,
l'appareil de fonctionnement présentant un circuit (21) destiné à générer ou à mettre à disposition une tension d'alimentation pour le module (M1..M3) pouvant être inséré dans l'appareil de fonctionnement et
le second dispositif de raccordement (2) étant réalisé pour délivrer la tension d'alimentation au module (M1..M3).

4. Appareil de fonctionnement selon la revendication 1 à 3,
l'appareil de fonctionnement présentant un bus de données en série connecté au dispositif de commande (22) et au second dispositif de raccordement (2).

5. Appareil de fonctionnement selon la revendication 1, 2, 3 ou 4,
le premier dispositif de raccordement (1) et/ou le second dispositif de raccordement (2) étant réalisés sous forme de connecteurs-prises.

6. Module destiné à être placé dans un appareil de fonctionnement selon l'une des revendications 1 à 5,
le module (M1..M3) étant réalisé pour connecter des raccords du premier dispositif de raccordement (1), destiné à raccorder l'appareil de fonctionnement à des raccords destinés à recevoir le signal de commande et/ou à envoyer les données de fonctionnement, à des raccords respectifs du second dispositif de raccordement (2), **caractérisé en ce que**
le module (M1..M3) présente un dispositif de détermination (42, 43) destiné à déterminer des données de puissance de l'appareil de fonctionnement pendant le fonctionnement des moyens d'éclairage et/ou en mode d'attente et
le module (M1..M3) est réalisé pour transmettre les données de puissance déterminées au dispositif de commande (22) par l'intermédiaire du second dispositif de raccordement (2).

7. Module selon la revendication 6,
le dispositif de détermination (42, 43) étant réalisé pour déterminer, en tant que données de puissance, une puissance absorbée et/ou délivrée par l'appareil de fonctionnement, une énergie absorbée et/ou délivrée par l'appareil de fonctionnement, un courant absorbé par l'appareil de fonctionnement et/ou un facteur de puissance.

8. Module destiné à être placé dans un appareil de fonctionnement selon l'une des revendications 1 à 5,
le module (M1..M3) étant réalisé pour connecter des raccords du premier dispositif de raccordement (1), destiné à raccorder l'appareil de fonctionnement à des raccords destinés à recevoir le signal de commande et/ou à envoyer les données de fonctionnement, à des raccords respectifs du second dispositif de raccordement (2) **caractérisé en ce que**
le module (M1..M3) présente un dispositif d'émission et de réception (39) pour une transmission de données sans fil, en particulier selon la norme Bluetooth ou NFC, à une station de base d'un réseau local sans fil et
le module (M1..M3) est réalisé pour transmettre des données reçues par le dispositif d'émission et de réception (39) au dispositif de commande (22) par l'intermédiaire du second dispositif de raccordement (2).

9. Module destiné à être placé dans un appareil de fonctionnement selon l'une des revendications 1 à 5,
le module (M1..M3) étant réalisé pour connecter des raccords du premier dispositif de raccordement (1), destiné à raccorder l'appareil de fonctionnement à des raccords destinés à recevoir le signal de commande et/ou à envoyer les données de fonctionnement, à des raccords respectifs du second dispositif de raccordement (2), **caractérisé en ce que**
le module (M1..M3) présente une interface (37, 38) qui est réalisée pour convertir des signaux de commande reçus par le premier dispositif de raccordement et se trouvant dans un premier format ou selon une première norme en un signal de commande d'un second format ou d'une seconde norme et pour transmettre le signal converti au dispositif de commande (22) par l'intermédiaire du second dispositif de raccordement (2),
le signal de commande reçu ou le signal de commande converti étant un signal de commande DALI, un signal de commande DSI, un signal de commande I-SELECT, un signal de commande 0-10 V ou un signal de commande 1-10 V.

10. Module selon l'une des revendications 6 à 9,
le module (M1..M3) étant en outre réalisé pour connecter des raccords du premier dispositif de raccordement (1), destiné à raccorder l'appareil de fonctionnement à une source de tension, à des raccords respectifs du second dispositif de raccordement (2).

11. Système comportant un appareil de fonctionnement selon l'une des revendications 1 à 5 et un module (M1..M3) selon l'une des revendications 6 à 10.
